# EUROPÄISCHE PATENTSCHRIFT

(11) **EP 0 039 303 B1**
(45) Veröffentlichungstag und Bekanntmachung des Hinweises auf die Patenterteilung: **11.07.1984**
(21) Anmeldenummer: 81630030.5
(22) Anmeldetag: 03.04.1981
(51) Int. Cl.: B22D 11/08

(54) **Verfahren und Vorrichtung zum Ein- und Ausbringen einer Anfahrkette beim Formatwechsel in einer Stranggiessanlage**
Process and apparatus for inserting and removing a dummy bar at continuous casting when the cross-sectional format of the strand is changed
Procédé et dispositif pour introduire et évacuer une barre de démarrage dans une installation de coulée continue lors d'un changement de section de la barre coulée

(30) Priorität: 28.04.1980 LU 82409
(43) Veröffentlichungstag der Anmeldung: 04.11.1981
(73) Patentinhaber: MecanARBED S. à r. l., Luxembourg (LU)
(72) Erfinder: Reuter, Hans Josef Dipl.-Ing., D-5067 Kürten-Biesfeld (DE); Take, Hermann, Ing., D-5000 Köln 80 (DE); Werner, Charles, Dipl.-Ing., L-4330 Esch/Alzette (LU)
(74) Vertreter: Neyen, René

## Beschreibung

Die vorliegende Erfindung betrifft ein Verfahren und eine Vorrichtung zum schnellen Ein- und Ausbringen einer Anfahrkette beim Formatwechsel in einer Stranggiessanlage.

Das Manipulieren von Anfahrketten beim Formatwechsel in Stranggiessanlagen ist eine mühselige und mit räumlichen Problemen verbundene Angelegenheit, die obendrein zeitraubend ist. Zeitverluste sind jedoch in der Stranggiesstechnik unbedingt zu vermeiden, da sie sich nicht nur im Hinblick auf die Produktivität auswirken, sondern zu ernsten Störungen der Funktionstüchtigkeit der Anlage selbst führen können.

Selbstverständlich ist, dass man deshalb mehrere Anfahrketten vorsieht, die mit Köpfen von unterschiedlichem Format versehen sind und dass man die Anfahrketten in Magazinen zum Einsatz bereithält.

Magazine für Anfahrketten nehmen jedoch wegen der oft grossen Länge der Ketten Platz in Anspruch und sowohl das Einbringen von Ketten nach Gebrauch, als das Ausbringen neuer Ketten aus dem Magazin sind umständliche Arbeiten, die Zeitverluste mit sich bringen.

Das Ziel der Erfindung besteht darin, ein Verfahren vorzuschlagen, das ein schnelles Ein- und Ausbringen von Anfahrketten ermöglicht und das die Giessfolgezeit durch Verkürzen der Rüstzeit verringert, sowie die hierzu erforderliche Vorrichtung.

Dieses Ziel wird erreicht durch das erfindungsgemässe Verfahren nach Anspruch 1.

Wie man sieht, werden erfindungsgemäss nur die eigentlichen Anfahrteilstücke der Kette gelagert, während praktisch immer das gleiche Reststück verwendet werden kann, um eine betriebsbereite Anfahrkette darzustellen.

Zum Trennen der Anfahrkette 1,0 in das Anfahrteilstück 1,5 und das Reststück 1,1 verfährt man die Anfahrkette in den Führungenn 1,9 und 1,4 so, dass das zu entkoppelnde Kettenglied sich unmittelbar vor einem festen Kupplungsmechanismus 1,10 befindet. Umgekehrt wird man zum Ankuppeln eines Anfahrteilstückes 1,5 an das Reststück 1,1, ersteres in der Führung 1,4 und letzteres in der Führung 1,9 individuell so gegeneinander verfahren, dass die zu koppelnden Endglieder sich unmittelbar vor einem festen Kupplungsmechanismus 1,10 befinden. Letzterer kann automatisch oder auch manuell betrieben werden.

Die Vorrichtung zur Durchführung des erfindungsgemässen Verfahrens ist dadurch gekennzeichnet, dass zum Eingringen der Anfahrkette 1,0 in Ruhestellung in einer Führung 1,9, diese eine schwenkbare Rampe 1,2 aufweist, wobei zum Bewegen der Anfahrkette 1,0 bzw. des Reststückes 1,1 ein mit einer Winde 1,11 verbundenes Seil 1,12 durch die Führung 1,9 und die Rampe 1,2 reicht und mit dem Kettenende 1,1 verbunden ist, während eine Führung 1,4 die Verlängerung der eingeschwenkten Rampe 1,2 bildet, die zum Bewegen des anzukuppelnden bzw. abgekoppelten Anfahrteilstückes 1,5 mit einer Treibvorrichtung 1,3 versehen ist, wobei das freie Ende der Führung 1,4 an ein Greifer-Hub-Transportsystem 1,6/1,7/1,8 angrenzt.

Die Greifer-Hub-Transportanordnung 1,6/1,7/1,8 hat eine Zangenvorrichtung 1,6 zum Greifen des Anfahrkettenkopfes, welche über Seile mit einer Windevorrichtung 1,7 verbunden ist, wobei letztere an einem Fahrgestell 1,8 befestigt ist. Letzteres ist auf Schienen angeordnet, die in einen verfahrbaren Wechselwagen 2,1 münden. Dieser dient zum Transport der Anfahrteilstücke direkt in das Magazin bzw. heraus.

Das Fahrgestell 1,8 sowie der Wechselwagen 2,1 sind mit automatisch arbeitenden Übernahme- bzw. Übergabemechanismen zum Manipulieren der Anfahrteilstücke 1,5 versehen.

Der Hauptvorteil der Erfindung besteht offensichtlich darin, dass man praktisch zu jedem Zeitpunkt ein einsatzbereites Reststück in Ruhestellung zur Verfügung hat, das auf schnellstem Wege mit einem geeigneten Teilstück, welches vollautomatisch aus dem Magazin herbeigeschafft wird, zu einer betriebsbereiten Einheit zusammengefügt werden kann und dies innerhalb einer Vorrichtung, die sich dank der bogenförmigen Führungen durch Platzersparnis auszeichnet.

Weitere Vorteile gehen aus der Beschreibung der Funktionsweise der Vorrichtung hervor und zwar wird anhand der Zeichnungen das Einbringen einer Anfahrkette nach Gebrauch beschrieben. In den Zeichnungen stellt Fig. 1 einen Schnitt durch eine bevorzugte Form der erfindungsgemässen Vorrichtung dar, in der die bogenförmigen Führungen sowie der Greifer-Hub-Transportmechanismus gezeigt werden, während die Fig. 2 über besagten Mechanismus hinaus das Magazin, sowie den Wechselwagen darstellt.

Wie aus Fig. 1 ersichtlich, wird die Anfahrkette 1,0 deren Ende 1,1 unten rechts gezeigt wird, in die Führung 1,9 hineingezogen, was mit Hilfe des Seiles 1,12 über die Seilwinde 1,11 erfolgt, bis das Kettenende 1,1 in seiner Endposition oben rechts, vor der Umlenkrolle des Seiles anlangt. Zum Einfahren wurde die schwenkbare Rampe 1,2 nach unten ausgeschwenkt. Sie wird nun wieder rückgefahren, bis sie eine Verlängerung der zweiten bogenförmigen Führung 1,4 bildet. Die Anfahrkette 1,0 wird sodann mit Hilfe ihres Eigengewichtes und der sich auf der schwenkbaren Rampe 1,2 befindlichen Treibrollenvorrichtung 1,3 so verfahren, dass sie teilweise in die Führung 1,4 hineinragt.

Nun erfolgt die Trennung des Anfahrkettenteilstückes 1,5 von der Anfahrkette 1,0 durch die Entkupplungsvorrichtung 1,10. Das Reststück 1,1 der Anfahrkette 1,0 bleibt in der eingenommenen Position, während das Teilstück 1,5 mit Hilfe der Treibvorrichtung 1,3 soweit in das Bogensegment 1,4 gefahren wird, dass es von der sich in abgesenkter Position «A» befindlichen hydraulisch betätigten Zangenvorrichtung 1,6 übernommen werden kann.

Mit Hilfe eines Seilwindwerkes 1,7, welches in einem fahrbaren Wagen 1,8 untergebracht ist, wird das Anfahrkettenteilstück 1,5 mit Hilfe der Zangenvorrichtung 1,6 aus dem Bogensegmentstück 1,4 herausgezogen und zwar soweit, bis die Zangenvorrichtung 1,6 ihre angehobene Position «B» erreicht hat. Der Wagen 1,8 wird nun querverfahren bis er im Anfahrkettenwechselwagen 2,1 die Position der entsprechenden Magazinreihe 2,2 für das Anfahrkettenteilstück erreicht hat.

Der Anfahrkettenwechselwagen 2,1 fährt nun aus seiner Position «A'» in das Magazin 2,2 zur Position «B'». Durch Absenken und Öffnen der Zangenvorrichtung 1,6 wird das betreffende Anfahrkettenstück im Magazin abgelegt.

Der Anfahrkettenwechselwagen 2,1 fährt in seine Ausgangsposition «A'» zurück, wo nun der Wagen 1,8 im Anfahrkettenwechselwagen 2,1 soweit verfahren wird, bis er die Magazinreihe erreicht aus der für den anstehenden Formatwechsel ein neues Anfahrkettenteilstück 1,5 entnommen wird.

Das Verfahren zum Einbringen des ausgetauschten Anfahrkettenteilstückes 1,5 in die Anfahrkettenaufnahme erfolgt in umgekehrter Reihenfolge wie vorher beschrieben.

## Patentansprüche

1. Verfahren zum schnellen Ein- und Ausbringen einer Anfahrkette (1,0) beim Formatwechsel in einer Stranggiessanlage, dadurch gekennzeichnet, dass man die Anfahrkette (1,0) über eine schwenkbare Rampe (1,2) in eine erste vorzugsweise bogenförmige Führung (1,9) einfährt, die schwenkbare Rampe (1,2) einzieht bis sie die erste Führung (1,9) mit einer zweiten vorzugsweise bogenförmigen Führung (1,4) verbindet, dass man eine Auftrennung der Anfahrkette in zwei Teile, ein Anfahrteilstück (1,5) und ein Reststück (1,1) vornimmt, das Anfahrteilstück (1,5) derart in der zweiten Führung (1,4) verfährt, dass es mittels einer Greifer-Hub-Transportanordnung (1,6/1,7/1,8) gefasst und in ein Magazin (2,2) geführt und abgelegt werden kann, dass die Greifer-Hub-Transportanordnung dem Magazin (2,2) ein anderes Format aufweisendes Anfahrteilstück (1,5) entnimmt und in die zweite Führung ( 1,4) einbringt, und dass man das Anfahrteilstück (1,5) mit dem Reststück (1,1) verbindet.

2. Verfahren nach dem Anspruch 1, dadurch gekennzeichnet, dass man zum Trennen der Anfahrkette (1,0) in das Anfahrteilstück (1,5) und das Reststück (1,1), die Anfahrkette in den Führungen (1,9) und (1,4) so verfährt, dass das zu entkoppelnde Kettenglied sich unmittelbar vor einem festen Kupplungsmechanismus (1,10) befindet.

3. Verfahren nach dem Anspruch 1, dadurch gekennzeichnet, dass man zum Ankuppeln eines Anfahrteilstückes (1,5) an das Reststück (1,1), ersteres in der Führung (1,4) und letzteres in der Führung (1,9) individuell so gegeneinander verfährt, dass die zu koppelnden Endglieder sich unmittelbar vor einem festen Kupplungsmechanismus (1,10) befinden.

4. Vorrichtung zur Durchführung des Verfahrens nach den Ansprüchen 1-3, dadurch gekennzeichnet, dass zum Einbringen der Anfahrkette (1,0) in Ruhestellung in einer Führung (1,9), diese eine schwenkbare Rampe (1,2) aufweist, wobei zum Bewegen der Anfahrkette (1,0) bzw. des Reststückes (1,1) ein mit einer Winde (1,11) verbundenes Seil (1, 12) durch die Führung (1,9) und die Rampe (1,2) reicht und mit dem Reststück (1,1) verbunden ist, während eine Führung (1,4) die Verlängerung der eingeschwenkten Rampe (1,2) bildet, die zum Bewegen des anzukuppelnden bzw. abgekoppelten Anfahrteilstückes (1,5) mit einer Treibvorrichtung (1,3) versehen ist, wobei das freie Ende der Führung (1,4) an eine Greifer-Hub-Transportanordnung (1,6/1,7/1,8) angrenzt.

5. Vorrichtung nach dem Anspruch 4, dadurch gekennzeichnet, dass die Greifer-Hub-Transportanordnung (1,6/1,7/1,8) eine Zangenvorrichtung (1,6) zum Greifen des Anfahrkettenkopfes aufweist, welche über Seile mit einer Windevorrichtung (1,7) verbunden ist, wobei letztere an einem Fahrgestell (1,8) befestigt ist.

6. Vorrichtung nach den Ansprüchen 4 und 5, dadurch gekennzeichnet, dass das Fahrgestell (1,8) auf Schienen angeordnet ist, die in einen verfahrbaren Wechselwagen (2,1) münden.

7. Vorrichtung nach dem Anspruch 6, dadurch gekennzeichnet, dass der Wechselwagen (2,1) auf Schienen angeordnet ist, die in ein Magazin (2,2) münden.

8. Vorrichtung nach den Ansprüchen 6-7, dadurch gekennzeichnet, dass das Fahrgestell (1,8) sowie der Wechselwagen (2,1) mit automatisch arbeitenden Übernahme- bzw. Übergabemechanismen zum Manipulieren der Anfahrteilstücke (1,5) versehen sind.

## Claims

1. Method for a rapid insertion and removal of a dummy bar chain (1,0) upon a change in the cross sectional format of a continuous casting installation, characterized in that the dummy bar chain (1,0) is guided into a preferably arcuate first guide (1,9) on a swingable ramp (1,2), that the swingable ramp (1,2) is risen so that the first guide (1,9) is connected to a second preferably arcuate guide (1,4), that the dummy bar chain (1,0) is separated into two parts, a head segment (1,5) and a remainder (1,1) that the head segment (1,5) is displaced in the second guide (1,4) so that it can be gripped and transferred by way of a gripper-lift-displacer device (1,6/1,7/1,8) into a magazine (2,2) and stored there, that the gripper-lift-displacer device takes another head segment (1,5) having a different cross-sectional format and transfers it into the second guide (1,4), and that the head segment (1,5) is coupled to the remainder (1,1).

2. Method according to claim 1, characterized in that, for separating the dummy bar chain (1,0) into the head segment (1,5) and the remainder (1,1), the dummy bar chain is displaced in the guides (1,9) and (1,4) so thatthe links to be disconnected are immediately located ahead of a fixed coupling mechanism (1,10).

3. Method according to claim 1, characterized in that for connecting a head segment (1,5) to the remainder (1,1), these are displaced individually in the guides (1,4) respectively (1,9) in order to locate the links to be coupled immediately ahead of a fixed coupling mechanism (1,10).

4. Apparatus for implementing the method according to the claims 1-3, characterized in that in order to store the dummy bar chain in a guide (1,9), he comprises a swingable ramp (1,2), the dummy bar chain (1,0) respectively the remainder (1,1) being moved by a cable (1,12) mounted on a windlass (1,11), extending through the guide (1,9) and the swingable ramp (1,2) and connected to the remainder (1,1), that a guide (1,4) constitutes the prolongation of the swung-up ramp (1,2) which has a drive mechanism (1,3) to displace the head segment (1,5) to be coupled or decoupled, and that the free extremity of the guide (1,4) is contiguous to a gripper-lift-displacer device (1,6/1,7/1,8).

5. Apparatus according to claim 4, characterized in that the gripper-lift-displacer device (1,6/1,7/1,8) comprises gripping tongs (1,6), adapted to engage the head of a dummy bar chain, which are connected by cables to a windlass (1,7), the windlass being mounted on a transport carriage (1,8).

6. Apparatus according to the claims 4 and 5, characterized in that the transport carriage (1,8) is movable on rails leading to a movable changing carriage (2,1).

7. Apparatus according to claim 6, characterized in that the changing carriage (2,1) is movable on rails leading to a magazine (2,2).

8. Apparatus according to the claims 6-7, characterized in that the transport carriage (1,8) and the changing carriage (2,1) comprise automatically working transfer respectively take-over mechanisms for handling the head segments (1,5).

## Revendications

1. Procédé pour introduire et enlever rapidement un mannequin en chaîne (1,0) dans une installation de coulée continue lors d'un changement de section de la barre coulée, caractérisé en ce qu'on introduit le mannequin en chaîne (1,0) à l'aide d'une rampe pivotable (1,2) dans un premier guide (1,9) de préférence arqué, en ce qu'on soulève la rampe pivotable (1,2) jusqu'à ce qu'elle relie le premier guide (1,9) avec un deuxième guide (1,4) de préférence arqué, en ce qu'on procédé à une séparation du mannequin en chaîne en deux parties, un segment de tête (1,5) et une partie restante (1,1), en ce qu'on déplace le segment de tête (1,5) dans le deuxième guide, de sorte qu'il puisse être saisi par un système de saisie-levage-transport (1,6/1,7/1,8), transféré et déposé dans un dépôt (2,2), que le système de saisie-levage-transport (1,6/1,7/1,8) prend un autre segment de tête (1,5), présentant une autre section et introduit celui-ci dans le deuxième guide (1,4) et qu'on relie le segment de tête (1,5) à la partie restante (1,1).

2. Procédé selon la revendication 1, caractérisé en ce que pour séparer le mannequin en chaîne (1,0) en segment de tête (1,5) et en partie restante (1,1), le mannequin en chaîne (1,0) est déplacé dans les guides (1,9) et (1,4), de sorte que les maillons à découpler soient situés directement devant un mécanisme de couplage (1,10) fixe.

3. Procédé selon la revendication 1, caractérisé en ce que pour accoupler un segment de tête (1,5) à la partie restante (1,1), on déplace individuellement le segment dans le guide (1,4) et la partie restante dans le guide (1,9), jusqu'à ce que les maillons à accoupler se trouvent directement devant un mécanisme de couplage (1,10) fixe.

4. Dispositif pour la mise en oeuvre du procédé selon les revendications 1-3, caractérisé en ce que pour introduire le mannequin en chaîne ( 1,0) en position de repos dans un guide (1,9), celui-ci présente une rampe pivotable (1,2), un câble (1,12), monté sur un treuil (1,11), passant le long du guide (1,9) et de la rampe (1,2) pour déplacer le mannequin en chaîne (1,0) ou la partie restante (1,1), que le guide (1,4) constitue le prolongement de la rampe (1,2) rentrée qui elle est munie de moyens, (1,3) pour déplacer le segment de tête (1,5) découplé ou à accoupler, l'extrémité libre du guide (1,4) avoisinant le système de saisie-levage-transport (1,6/1,7/1,8).

5. Dispositif selon la revendication 4, caractérisé en ce que le système de saisie-levage-transport (1,6/1,7/1,8) possède un dispositif à tenailles (1,6) pour saisir la tête du mannequin, lequel dispositif est relié par des câbles à un treuil (1,7) qui lui est fixé à un chariot transporteur (1,8).

6. Dispositif selon les revendications 4 et 5, caractérisé en ce que le chariot transporteur (1,8) est déplaçable le long de rails qui aboutissent dans un chariot changeur (2,1) déplaçable.

7. Dispositif selon la revendication 6, caractérisé en ce que le chariot changeur (2,1 ) est déplaçable le long de rails qui aboutissent dans un dépôt (2,2).

8. Dispositif selon les revendications 6-7, caractérisé en ce que le chariot transporteur (1,8) et le chariot changeur (2,1) sont munis de mécanismes de prise et de transfert automatiques pour manipuler les segments de tête (1,5).
